# EUROPÄISCHE PATENTSCHRIFT

(11) **EP 3 589 162 B1**
(45) Veröffentlichungstag und Bekanntmachung des Hinweises auf die Patenterteilung: **20.01.2021**
(21) Anmeldenummer: 18708377.9
(22) Anmeldetag: 23.02.2018
(51) Int. Cl.: A47B 77/00, E05D 15/46

(54) **MÖBEL MIT ÄUSSEREM AUFSATZELEMENT MIT INTEGRIERTEM BESCHLAG**
PIECE OF FURNITURE HAVING AN OUTER ATTACHMENT ELEMENT WITH INTEGRATED FITTING
MEUBLE COMPRENANT UN ÉLÉMENT RAPPORTÉ EXTÉRIEUR POURVU D'UNE FERRURE INTÉGRÉE

(30) Priorität: 28.02.2017 DE 102017104181
(43) Veröffentlichungstag der Anmeldung: 08.01.2020
(73) Patentinhaber: Ambigence GmbH & Co. KG, 32052 Herford (DE)
(72) Erfinder: SOBOLEWSKI, Uwe, 32257 Bünde (DE); POPPENBORG, Norbert, 32105 Bad Salzuflen (DE); ANDSCHUS, Stefan, 32312 Lübbecke (DE); TASCHE, Michael, 33659 Bielefeld (DE); GÖTZ, Gerhard, 32257 Bünde (DE)
(74) Vertreter: Kleine, Hubertus
(86) Internationale Anmeldenummer: PCT/EP2018/054534
(87) Internationale Veröffentlichungsnummer: WO 2018/158155

(56) Entgegenhaltungen:
- WO-A1-2012/072738
- WO-A1-2016/081961
- CA-A1- 2 465 459
- GB-A- 1 090 781
- US-A- 2 669 499

## Beschreibung

Die Erfindung betrifft ein Möbel mit mindestens einem Möbelkorpus und mindestens einem Beschlag zur Führung eines bewegbaren Möbelteils.

Möbel, insbesondere Küchenmöbel wie Unter-, Ober- oder Hängeschränke weisen in der Regel einen nach vorne offenen Möbelkorpus auf an dem über eine oder mehrere Beschläge geführte bewegbare Möbelteile montiert sind. Die bewegbar geführten Möbelteile können beispielsweise Schubkästen mit einer Schubkastenfront oder Türen oder Klappen sein, die bei einem Möbel einzeln oder in unterschiedlichen Kombinationen eingesetzt werden können. Die vorliegende Anmeldung bezieht sich insbesondere auf Möbel mit Beschlägen, die Türen oder Klappen als bewegbare Möbelteile führen. Türen und Klappen können dabei einteilig sein oder aus mehreren Einzelelementen bestehen, wie z.B. eine Faltklappe, bei der verschiedene Teile der Klappe sich im Bewegungsablauf relativ zueinander bewegen.

Zur Führung von Türen werden in der Regel Türscharniere verwendet, die an der Seite der Schwenkachse zwischen Möbelkorpus und Tür angeordnet sind. Solche Möbel sind zum Beispiel aus WO 2016/081961 A1, WO 2012/072738 A1, US 2 669 499 A bekannt.

Eine vergleichbare Anordnung von Scharnieren kann grundsätzlich auch bei Klappen eingesetzt werden. Diese Scharniere sind dann entlang einer oberen Seitenkante der Klappe angeordnet. Häufig ist es jedoch gewünscht, die Klappen in einer kombinierten Schwenk- und Schiebebewegung zu öffnen, um, beispielsweise bei einem Hängeschrank, einen größtmöglichen Zugang zum Schrankinnenraum zu erhalten, ohne dass die Klappe bis in eine waagerechte Position verschwenkt werden muss, in der sie vom Benutzer zum Schließen nicht oder nur noch schlecht erreichbar ist. Aus diesem Grund haben sich spezielle Klappenbeschläge etabliert, die nicht entlang der Schwenkachse zwischen dem Möbelkorpus und der Klappe angeordnet werden, sondern seitlich an (in der Regel beiden) Seitenkanten zwischen der Klappe und der Seitenwand des Möbelkorpus.

Bekannt sind derartige Türscharniere oder Klappenbeschläge zur Montage an einer Innenseite der Seitenwand oder der Seitenwände des Möbelkorpus. Die Beschläge ragen dabei jedoch unvermeidbar in den Innenraum des Möbelkorpus, was zum einen den nutzbaren Stauraum innerhalb des Möbelkorpus verringert und zum anderen auch eine Unterteilung bzw. Strukturierung des Innenraums des Möbelkorpus beeinträchtigt.

Zur Montage von Türscharnieren ist es bekannt, in eine Stirnseite einer Seitenwand eine Tasche zu fräsen, in die das Türscharnier von vorne einsetzbar ist. Auf diese Weise bleibt die Innenseite der Seitenwand frei. Ein zum Einsatz in einer derartigen eingefrästen Tasche geeignetes Scharnier ist beispielsweise aus der Druckschrift DE 1559963 bekannt.

Diese Vorgehensweise eignet sich jedoch nur für Türscharniere mit einer sehr geringen Einbautiefe. Dieses liegt in der beschränkten Frästiefe begründet, mit der wirtschaftlich im Herstellungsprozess eine derartige Tasche von der Stirnseite aus in die Seitenwand gefräst werden kann. Auch die Einbaudicke des in eine solche eingefräste Tasche eingesetzten Türscharniers ist sehr begrenzt, da Seitenwände im Möbelbereich nur eine Wandstärke von etwa 16-20 mm (Millimeter) aufweisen. Beim Fräsvorgang muss eine gewisse Mindestwandstärke seitlich der ausgefrästen Taschen verbleiben, da eine zu dünne Wand bereits im Fräsvorgang reißen oder brechen würde bzw. so deformiert würde, dass sie keine einwandfreie Oberfläche mehr aufweist.

Bereits der Einsatz größerer und komplexer Türscharniere ist auf diese Weise nicht möglich. Klappenscharniere weisen in der Regel eine große Einbautiefe im Bereich von mehr als 10 oder 15 cm (Zentimetern) auf, die durch eine Fräsung von der Stirnseite aus nicht zu erzielen ist.

Darüber hinaus setzt das Einfräsen einer Tasche, in die der Beschlag eingesetzt werden kann, eine entsprechende Bearbeitbarkeit des Materials des Möbelkorpus und seiner Wände voraus. Dieses ist, zumindest bei ausreichender Wandstärke, beispielsweise bei Holz als Material des Möbelkorpus grundsätzlich gegeben. Wenn jedoch weniger gut oder überhaupt nicht spanend bearbeitbare Materialien für den Möbelkorpus verwendet werden sollen, können solche Taschen nicht oder nicht wirtschaftlich eingefräst werden. Derartige Materialien sind beispielsweise Glas, Stein oder Beton.

Es ist eine Aufgabe der vorliegenden Erfindung, ein Möbel der eingangs genannten Art zu schaffen, bei dem Klappen, Türen oder sonstige bewegbare Möbelteile an einem Möbelkorpus angeordnet werden können, ohne dass die dafür verwendeten Beschläge eine Strukturierung des Innenraums des Möbelkorpus behindern und ohne dass die Materialauswahl für den Möbelkorpus eingeschränkt wird.

Diese Aufgabe wird durch ein Möbel mit den Merkmalen des unabhängigen Anspruchs gelöst. Vorteilhafte Ausgestaltungen und Weiterbildungen sind Gegenstand der abhängigen Ansprüche.

Ein erfindungsgemäßes Möbel der eingangs genannten Art: ist so gebildet, dass der Beschlag in ein Aufsatzelement integriert ist, das parallel zu einer Wand des mindestens einen Möbelkorpus ausgerichtet ist und außen an dem Möbelkorpus angeordnet ist.

Der Beschlag ist somit weder unmittelbar auf den Möbelkorpus aufgesetzt, noch ist er in eine Seitenwandung des Möbelkorpus integriert. Stattdessen ist der Beschlag Teil eines Aufsatzelements, das auf oder an eine Wand des Möbelkorpus gesetzt wird. Der Korpus selbst kann somit unabhängig von dem Beschlag gefertigt sein und daher auch aus schwer bearbeitbaren, insbesondere nicht spanend bearbeitbaren Materialien wie Glas oder Stein gefertigt sein oder beispielsweise aus Beton oder einem anderen gießbaren Werkstoff einstückig gegossen sein. Dadurch, dass der Beschlag integriert in das Aufsatzelement außen auf den Möbelkorpus aufgesetzt wird, wird die Optik und Strukturierbarkeit des Innenraums des Möbelkorpus nicht beeinträchtigt.

In einer vorteilhaften Ausgestaltung des Möbels ist das Aufsatzelement plattenförmig ausgebildet. Durch die Integration in das seinerseits plattenförmige Aufsatzelement ist die Anordnung des Beschlags außen auf dem Möbelkorpus ebenfalls optisch ansprechend und steht zudem einer Kombinierbarkeit des Möbels mit weiteren Möbeln oder weiteren Möbelkorpussen im Weg.

Im Rahmen der Anmeldung kann die Wand des Möbelkorpus, auf die das Aufsatzelement aufgesetzt ist, an jeder Seite des Möbelkorpus angeordnet sein, unabhängig von ihrer Ausrichtung. Insbesondere kann die Wand eine (vertikale) Seitenwand oder Zwischenwand sein oder auch ein (horizontaler) Ober-, Unter- oder Zwischenboden. Auch eine schräge, beispielsweise diagonale Anordnung ist möglich.

In einer vorteilhaften Ausgestaltung des Möbels weist das plattenförmige Aufsatzelement laterale Abmessungen auf, die im Wesentlichen der Abmessung der Wand des Möbelkorpus entsprechen. Das Aufsatzelement erstreckt sich somit über die gesamte Fläche der entsprechenden Wand des Möbelkorpus.

Die entsprechende Außenfläche des Möbelkorpus wird somit vollflächig durch das Aufsatzelement gebildet. Trotz des sich außen am Möbelkorpus angeordneten Beschlags weist das Möbel durch das Aufsatzelement eine einheitliche und damit optisch ansprechende Wand, beispielsweise Seitenwand, auf. Auch die Möglichkeit, mehrere derartige Möbel nahtlos aneinanderreihen zu können, wie insbesondere im Küchenbereich z.B. bei Küchenzeilen gefordert ist, ist dadurch gegeben.

In einer weiteren vorteilhaften Ausgestaltung des Möbels weist das Aufsatzelement mindestens einen Kern auf, der in einer Ebene mit dem Beschlag angeordnet ist, wobei der mindestens eine Kern und der Beschlag zwischen zwei durchgehenden Decklagen angeordnet sind. Ein derart aufgebautes Aufsatzelement zeichnet sich durch eine durchgehend gleiche Optik und Haptik seiner Seitenfläche aus. Der Kern bietet zudem auf einfache Weise eine Befestigungsmöglichkeit für das Aufsatzelement an dem Möbelkorpus. Der Kern kann beispielsweise aus Holz oder einem Holzverbundwerkstoff wie MDF (Medium Density Fiberboard) oder HDF (High Density Fiberboard) gefertigt sein. Schrauben als Befestigungsmittel können beispielsweise durch entsprechende Bohrungen im Möbelkorpus unmittelbar in dieses Material geschraubt werden. Alternativ können Einsätze, z.B. Gewindeeinsätze im Kern angeordnet sein, in die die Befestigungsschrauben eingeschraubt werden. Zur Gewichtseinsparung kann der Kern abschnittsweise auch ein Leichtbaumaterial, z.B. Pappe in einer Wabenstruktur, aufweisen.

Der Beschlag wird vorteilhaft bereits beim Zusammenfügen des Aufsatzelements in dieses integriert. So kann auch ein großer Beschlag mit einer großen Einbautiefe, der sich beispielsweise sogar über die im Wesentlichen gesamte Breite des Aufsatzelements erstreckt, eingesetzt werden. Erfindungsgemäß sind Klappenbeschläge eingesetzt, deren Hebelwerk vollständig (ggf. bis auf

Montageelemente, an denen das bewegbare Möbelteil befestigt wird) in eine Öffnung in einer Stirnseite des Aufsatzelements eingefahren werden kann.

Bevorzugt sind die beiden durchgehenden Decklagen flächig mit dem mindestens einen Kern und/oder dem Beschlag verbunden, beispielsweise auflaminiert. Die flächige Verbindung stabilisiert das Aufsatzelement und ermöglicht die Verwendung von relativ dünnen Decklagen mit Dicken im Bereich von Millimetern.

In einer weiteren vorteilhaften Ausgestaltung weist das Möbel eine Anordnung mehrerer Möbelkorpusse auf, wobei das mindestens eine plattenförmige Aufsatzelement außen auf der Anordnung und/oder auch zwischen zweien oder mehreren der Möbelkorpusse angeordnet sein kann. Die einzelnen Möbelkorpusse können beispielsweise quaderförmig sein und nebeneinander angeordnet sein. So wird beispielsweise ein Hängeschrank mit mehreren Fächern gebildet. Das mindestens eine plattenförmige Aufsatzelement kann beispielsweise eine Klappe tragen, um die Möbelkorpusse an ihrer nach vorne weisenden Öffnung verschließen zu können. Falls eine durchgängige Klappe eingesetzt wird, die sich über alle Möbelkorpusse erstreckt, können beispielsweise zwei äußere Aufsatzelemente verwendet werden, die gemeinsam die Klappe tragen. Je nach Gewicht der Klappe können zwischen den Möbelkorpussen weitere Aufsatzelemente angeordnet sein, um eine bessere Führung und Stabilisierung der Klappe zu erzielen.

Es ist auch möglich, jeweils zwei Aufsatzelemente parallel aufeinanderliegend zwischen zwei Möbelkorpussen anzuordnen, um getrennte Klappen für die einzelnen Korpusse führen zu können.

Weiter ist es möglich, dass das Möbel zwei ineinandergeschobene Möbelkorpusse aufweist, auf denen außen jeweils mindestens ein plattenförmiges Aufsatzelement angeordnet ist. So kann beispielsweise ein Möbel mit einem von zwei Seiten zugänglichen Innenraum geschaffen werden.

Es ist somit ein flexibles System gebildet, bei dem aus einzelnen Möbelkorpussen zusammen mit einem oder mehreren aufgesetzten Aufsatzelementen ein Möbel flexibel und benutzerspezifisch konfiguriert werden kann.

Die Erfindung wird nachfolgend anhand von Ausführungsbeispielen mithilfe von Figuren näher erläutert. Die Figuren zeigen:
- Fig. 1: ein erstes Ausführungsbeispiel eines Möbels in einer isometrischen Explosionsdarstellung;
- Fig. 2: eine isometrische Explosionsdarstellung eines Aufsatzelements des Möbels gemäß Fig. 1;
- Fig. 3-5: jeweils eine weitere Darstellung weiterer Ausführungsbeispiele anmeldungsgemäßer Möbel;

- Fig. 6a, b: jeweils eine isometrische Darstellung eines weiteren anmeldungsgemäßen Möbels vor (Fig. 6a) und nach (Fig. 6b) einem Zusammenfügen zweier Möbelkorpusse; und
- Fig. 7: eine schematische Draufsicht auf eine vordere Stirnseite eines Aufsatzelements im Bereich eines eingesetzten Beschlags.

Fig. 1 zeigt in einer isometrischen Explosionsansicht einen Hängeschrank beispielsweise einer Küche als ein erstes Ausführungsbeispiel eines anmeldungsgemäßen Möbels.

Der Hängeschrank umfasst einen Möbelkorpus 10 mit Unterboden 11, Oberboden 12, zwei Seitenwänden 13 und einer Rückwand 14.

Der Möbelkorpus 10 ist nach vorne offen, um Zugang zum Innenraum des Möbelkorpus 10 zu erhalten.

Außen auf jede der Seitenwände 13 ist ein plattenförmiges Aufsatzelement 40 aufgesetzt, das einen integrierten Beschlag 30 umfasst.

Das Aufsatzelement 40 ist dabei parallel zur Seitenwand 13 auf diese aufgesetzt und erstreckt sich über die gesamte Ausdehnung, die die Seitenwand 13 des Möbelkorpus 10 hat.

Zur Befestigung des Aufsatzelements 40 am Möbelkorpus 10 ist im dargestellten Beispiel eine Verschraubung vorgesehen. Zu diesem Zweck sind Bohrungen 131 in den Seitenwänden 13 vorgesehen, durch die Schrauben geführt werden, die in das Aufsatzelement 40 eingreifen. Die Schrauben können Holzschrauben sein, die unmittelbar in das Material des Aufsatzelements 40 eingeschraubt werden. Bei dem dargestellten Beispiel sind im Aufsatzelement 40 Befestigungseinsätze 431 angeordnet sind, in die die Schrauben greifen. In alternativen Ausgestaltungen ist es auch möglich, das Aufsatzelement 40 mit einer Klebeverbindung mit der Seitenwand 13 zu verbinden, ggf. zusätzlich zu einer Verschraubung. Bevorzugt ist diese Klebeverbindung dann vollflächig ausgeführt.

Der Beschlag 30 ist vorliegend ein Klappenbeschlag, der eine um eine horizontale Achse schwenkbare Klappe führt, über die die vordere Öffnung des Möbelkorpus 10 verschlossen werden kann. Eine solche Klappe ist aus Gründen der Übersichtlichkeit in der Fig. 1 nicht dargestellt. Vom Beschlag 30 ist lediglich ein ausgefahrener Teil eines Hebelwerks 31 in der Fig. 1 sichtbar. Die Beschläge sind so in das Aufsatzelement 40 integriert, dass in geschlossenem Zustand der vom Beschlag 30 geführten Klappe das Hebelwerk 31 gegebenenfalls bis auf Montageelemente zur Verbindung mit der Klappe vollständig in das Aufsatzelement 40 eingefahren ist.

Durch die Integration des Beschlags 30 in das Aufsatzelement 40 kann der Möbelkorpus 10 mit einer Tür oder Klappe versehen werden, ohne dass am Möbelkorpus 10 konstruktiv Vorkehrungen getroffen werden müssen, um einen Beschlag unmittelbar am Möbelkorpus 10 befestigen zu können. Vorliegend sind lediglich die Bohrungen 131 im Möbelkorpus 10 angeordnet, um das Aufsatzelement 40 befestigen zu können. In einer Ausgestaltung, in der das Aufsatzelement 40 aufgeklebt wird, kann auch auf diese Bohrungen 131 verzichtet werden.

Der Möbelkorpus 10 ist somit auf seine Grundform, hier quaderförmige Grundform reduziert. Die Auswahl der möglichen Materialien für den Möbelkorpus 10 unterliegt keinerlei Einschränkungen, die eine direkte Anordnung eines Beschlags am Möbelkorpus 10 andernfalls mit sich bringen könnte. Der Möbelkorpus 10 kann aus Plattenmaterial erstellt werden, wobei neben Holz oder Holzverbundwerkstoffen auch Glas oder Stein als Plattenmaterial zum Einsatz kommen können. Auch ist es denkbar, den Möbelkorpus 10 ein- oder mehrteilig aus einem gießbaren Material zu erstellen, beispielsweise aus Beton.

Fig. 2 zeigt in einer isometrischen Explosionsdarstellung einen möglichen Aufbau eines derartigen Aufsatzelements 40 und verdeutlicht auch dessen Herstellung.

Das Aufsatzelement 40 weist einen Kern 41 auf, beispielsweise gefertigt aus einer Spanplatte oder einer mittel- oder hochverdichteten Faserplatte (MDF-Medium Density Fiberboard oder HDF-High Density Fiberboard). In gleicher Ebene wie der Kern 41 und bevorzugt mit gleicher Dicke ist der Beschlag 30 angeordnet, derart, dass sich der Kern 41 und der Beschlag 30 in Form und Größe so ergänzen, dass sie zusammen im Wesentlichen die Abmessungen des Aufsatzelements 40 aufweisen. Beim dargestellten Beispiel ist der Kern 41 einteilig und schließt sich nur unterhalb des Beschlags 30 an. Es kann alternativ vorgesehen sein, auch an anderen Seiten des Beschlags 30, insbesondere an seiner Oberseite ein weiteres Kernelement anzuordnen.

Der Kern 41 und der Beschlag 30 können über hier nicht dargestellte Verbindungselemente, beispielsweise Schrauben, Klammern, Stifte, Krampen oder ähnliches miteinander verbunden sein. Auch eine Klebeverbindung kann neben den genannten Verbindungselementen oder als einzige Verbindung vorgesehen sein.

Auf die Anordnung aus dem Kern 41 und dem damit ggf. verbundenen Beschlag 30 werden von jeder Seite her Decklagen 42, 43 aufgebracht, insbesondere geklebt oder auflaminiert. Der Beschlag 30 ist dabei bezüglich seines Materials und der Materialstärke beispielsweise von Seitenplatten 301 des Beschlags 30 so gewählt, dass er auch bei einem Laminierprozess nicht eingedrückt wird, was zu einer Unebenheit der Oberfläche der Decklagen 42, 43 führen könnte. Kleinere Unebenheiten in den Seitenplatten des Beschlags 30 werden durch die Decklagen 42, 43 ausgeglichen. Solche kleineren Unebenheiten können beispielsweise durch die Lagerstellen von Bolzen, die der schwenkbaren Lagerung des Hebelwerks 31 im Beschlag 30 dienen, herrühren.

Das in Fig. 2 symbolisierte Herstellungsverfahren des Aufsatzelements 40, bei dem der Kern 41 und der Beschlag 30 zunächst mit passend zueinander ausgerichtet und gegebenenfalls miteinander verbunden werden und danach mit den Decklagen 42, 43 zu dem Aufsatzelement 40 zusammengeführt werden, ermöglicht die Verwendung eines Beschlags 30, der sich wie dargestellt beispielsweise über die gesamte Breite des Aufsatzelements 40 erstreckt. Auf diese Weise können in dem Aufsatzelement 40 auch größere und komplexere Beschläge 30 verwendet werden, als es in einer stirnseitig ausgefrästen Tasche einer Seitenwand möglich wäre.

Der Beschlag 30 ist vollständig in das Aufsatzelements 40 integriert. Sein Hebelwerk 31 tritt an einer vorderen Stirnseite 411 des Kerns 41 bei Öffnung des bewegbaren Möbelteils, z.B. einer Klappe, aus dem Aufsatzelements 40 heraus. Bei geschlossenem bewegbaren Möbelteil befindet sich der Beschlag 30 vollständig - ggf. bis auf Montageelemente des Hebelwerks 31 - innerhalb des Aufsatzelements 40.

Es können alternative Herstellungsverfahren zur Herstellung eines geeigneten Aufsatzelements 40 eingesetzt werden. Beispielsweise ist es denkbar, einen mittig geteilten Kern 41 für das Aufsatzelement 40 zu verwenden, der in einer zu den Decklagen 42, 43 parallelen Mittelebene des Aufsatzelements 40 geteilt ist. In jede Hälfte des Kerns 41 ist vor dem Zusammenfügen eine Ausnehmung eingebracht, z.B. ausgefräst. Die Ausnehmungen der beiden Kernhälften umschließen einen eingesetzten Beschlag 30 dann von beiden Seiten.

In den Fig. 3-5 ist jeweils ein weiteres Beispiel eines Möbels mit mindestens einem Möbelkorpus und mindestens zwei Aufsatzelementen dargestellt. Gleiche Bezugszeichen kennzeichnen in diesen Figuren gleiche oder gleichwirkende Elemente wie in den zuvor beschriebenen Figuren.

Beim Ausführungsbeispiel der Fig. 3 weist das Möbel hier beispielhaft drei nebeneinander angeordnete Möbelkorpusse 10, 10', 10" auf. Diese können aus gleichen oder unterschiedlichen Materialien, beispielsweise Glas, Holz, Stein oder Beton gefertigt sein. Sie sind beispielsweise mit Schrauben an aneinander anliegenden Seitenwänden miteinander verbunden. Außen auf die Anordnung der drei Möbelkorpusse 10, 10', 10" ist wiederum auf jede Seite ein Aufsatzelement 40 mit integriertem Beschlag 30 aufgesetzt. Die Beschläge 30 sind wie beim Beispiel der Fig. 1 Klappenbeschläge, die gemeinsam eine Klappe tragen, die die Öffnungen der drei Möbelkorpusse 10, 10', 10" verschließen kann.

Fig. 4 zeigt ebenfalls in einer isometrischen Explosionsdarstellung eine Anordnung mit zwei nebeneinander angeordneten Möbelkorpussen 10, 10'. Hierbei ist zwischen den beiden Korpussen 10, 10' ein weiteres Aufsatzelement 40 mit integriertem Beschlag 30 angeordnet, neben den beiden außen aufgesetzten Aufsatzelementen 40.

Die Beschläge 30 sind wiederum als Klappenbeschläge ausgebildet, um gemeinsam eine Klappe zu tragen, die beide Möbelkorpusse 10, 10' verschließen kann. Durch das mittlere Aufsatzelement 40 wird die Klappe auch im mittleren Bereich unterstützt und dadurch stabilisiert. Zudem kann auch eine schwerere Klappe getragen und leichter in ihrer Öffnungsstellung gehalten werden, wenn mehr als zwei Aufsatzelemente 40 eingesetzt werden.

Fig. 5 schließlich zeigt eine Abwandlung der Anordnung aus Fig. 4, bei der zwischen den beiden Möbelkorpussen 10, 10' zwei parallel aufeinander liegende Aufsatzelemente 40 angeordnet sind. Es können somit unabhängig voneinander zwei einzelne Klappen eingesetzt werden, die die Möbelkorpusse 10 und 10' einzeln verschließen können.

In den Fig. 6a und 6b ist ein weiteres Ausführungsbeispiel eines anmeldegemäßen Möbels in isometrischen Darstellungen gezeigt.

Das Möbel setzt sich aus zwei Möbelkorpussen 10, 10', die beide keine Rückwand aufweisen, zusammen, die ineinander geschoben werden, um letztlich einen gemeinsamen Möbelkorpus des Möbels zu bilden.

Bei diesem Ausführungsbeispiel ist jeder Möbelkorpus 10, 10' mit seitlichen Aufsatzelementen 40, 40', die jeweils einen Beschlag 30 tragen, versehen. Jeder Möbelkorpus 10, 10' ist durch die Aufsatzelemente 40, 40' in der Lage, ein bewegbares Möbelteil, beispielhaft ist beim Möbelkorpus 10 eine Klappe 20 gezeigt, zu tragen. Eine vergleichbare Klappe kann auch beim Möbelkorpus 10' angeordnet werden. Die Möbelkorpusse 10, 10' sind, wie Fig. 6b zeigt, so ineinander geschoben, dass die Beschläge 30 zu verschiedenen Seiten weisen. Es entsteht so ein Möbel, dessen Innenraum von beiden Seiten zugänglich bzw. durch entsprechende Klappen, von denen hier nur die Klappe 20 gezeigt ist, verschlossen werden kann.

Fig. 7 zeigt in einer Draufsicht eine vordere Stirnseite 411 eines Aufsatzelements 40 im Bereich des Beschlags 30. Bei diesem Ausführungsbeispiel ist ein Kantenumleimer 44 als Schmalseitenbeschichtung auf die vordere Stirnseite 411 des Kerns 41 und damit der vorderen Stirnseite des Aufsatzelements 40 aufgebracht.

Im Bereich der Öffnung des Beschlags 30, aus der beispielsweise das in dieser Darstellung nicht sichtbare Hebelwerk 31 ausfährt, ist der Kantenumleimer 44 ausgespart. Der Kantenumleimer 44 wird nach Integration des Beschlags 30 in das Aufsatzelement 40 oder auch nach Einsetzen des Beschlags 30 in das Aufsatzelement 40 auf die vordere Stirnseite 411 aufgebracht.

Der Kantenumleimer 44 ist so ausgeschnitten, dass er abschnittsweise auf dem Beschlag aufliegt und z.B. die Kanten von Seitenplatten 301 des Beschlags 30 oder anderer außerhalb der Öffnung des Beschlags 30 sichtbarer Elemente abdeckt. In der Fig. 7 sind die Umrisse des Beschlags 30 gestrichelt angedeutet. Durch die Anordnung des Kantenumleimers 44 auch auf Abschnitten des Beschlags 30 ist der Beschlag 30 - bis auf das ausfahrbare Hebelwerk 31 - vollständig in das Aufsatzelement 40 integriert und an dessen vorderer Stirnseite 411 nicht mehr sichtbar.

### Bezugszeichen

- 10, 10', 10": Möbelkorpus
- 11: Unterboden
- 12: Oberboden
- 13: Seitenwand
- 131: Bohrung
- 14: Rückwand

- 20: Klappe

- 30: Beschlag
- 31, 31': Hebelwerk

- 40, 40': Aufsatzelement
- 41: Kern
- 411: vordere Stirnseite
- 42: äußere Decklage
- 43: innere Decklage
- 431: Befestigungseinsatz
- 44: Kantenumleimer

## Patentansprüche

1. Möbel mit mindestens einem Möbelkorpus (10, 10', 10") und mindestens einem Beschlag (30) zur Führung eines bewegbaren Möbelteils, wobei der Beschlag (30) in ein Aufsatzelement (40) integriert ist, das parallel zu einer Wand des mindestens einen Möbelkorpus (10, 10', 10") ausgerichtet ist und außen an dem Möbelkorpus (10, 10', 10") angeordnet ist, **dadurch gekennzeichnet, dass**
der mindestens eine Beschlag (30) ein Klappenbeschlag ist, der eine Klappe oder Klappenanordnung als bewegbares Möbelteil führt, wobei der Klappenbeschlag ein Hebelwerk (31) aufweist, das vollständig, ggf. bis auf
Montageelemente, an denen das bewegbare Möbelteil befestigt wird, in eine Öffnung in einer Stirnseite des Aufsatzelements (40) eingefahren werden kann.

2. Möbel nach Anspruch 1, bei dem das Aufsatzelement (40) plattenförmig ausgebildet ist.

3. Möbel nach Anspruch 2, bei dem das plattenförmige Aufsatzelement (40) laterale Abmessungen aufweist, die im Wesentlichen der Abmessung der Wand des Möbelkorpus (10, 10', 10") entspricht

4. Möbel nach Anspruch 1 bis 3, bei dem das plattenförmige Aufsatzelement (40) mit der Wand des Möbelkorpus (10, 10', 10") verklebt ist.

5. Möbel nach Anspruch 4, bei dem das plattenförmige Aufsatzelement (40) vollflächig mit der Wand des Möbelkorpus (10, 10', 10") verklebt ist.

6. Möbel nach einem der Ansprüche 1 bis 5, bei dem das Aufsatzelement (40) mindestens einen Kern (41) aufweist, der in einer Ebene mit dem Beschlag (30) angeordnet ist, wobei der mindestens eine Kern (41) und der Beschlag (30) zwischen zwei durchgehenden Decklagen (42, 43) angeordnet sind.

7. Möbel nach Anspruch 6, bei dem die beiden durchgehenden Decklagen (42, 43) flächig mit dem mindestens einen Kern (41) und/oder dem Beschlag (30) verbunden sind.

8. Möbel nach Anspruch 7, bei dem die beiden durchgehenden Decklagen (42, 43) flächig auf den mindestens einen Kern (41) und/oder den Beschlag (30) auflaminiert sind.

9. Möbel nach einem der Ansprüche 2 bis 8, aufweisend eine Anordnung mehrerer Möbelkorpusse (10, 10', 10"), wobei das mindestens eine plattenförmige Aufsatzelement (40) außen auf der Anordnung und/oder auch zwischen zweien oder mehreren der Möbelkorpusse (10, 10', 10") angeordnet ist.

10. Möbel nach Anspruch 9, bei dem zwei parallel aufeinanderliegende plattenförmige Aufsatzelement (40) zwischen zweien der Möbelkorpusse (10, 10', 10") angeordnet sind.

11. Möbel nach Anspruch 9, aufweisend zwei ineinandergeschobene Möbelkorpusse (10, 10'), auf denen außen jeweils mindestens ein plattenförmiges Aufsatzelement (40) angeordnet ist.

12. Möbel nach einem der Ansprüche 1 bis 11, bei dem der mindestens eine Möbelkorpus (10, 10', 10") aus einem nicht spanend bearbeitbaren Material gefertigt ist

13. Möbel nach Anspruch 12, bei dem der mindestens eine Möbelkorpus (10, 10', 10") aus Glas, Stein oder Beton gefertigt ist.

## Claims

1. A piece of furniture having at least one furniture body (10, 10', 10") and at least one fitting (30) for guiding a movable furniture part, wherein the fitting (30) is integrated into an attachment element (40), which is aligned parallel to a wall of the at least one furniture body (10, 10', 10") and is arranged externally on the furniture body (10, 10', 10"), **characterized in that** the at least one fitting (30) is a flap fitting, which guides a flap or flap arrangement as the movable furniture part, and which comprises a lever mechanism (31), wherein the lever mechanism (31) can be retracted completely, possibly except for installation elements on which the movable furniture part is fastened, into an opening in an end face of the attachment element (40).

2. The piece of furniture according to Claim 1, in which the attachment element (40) is formed plate-shaped.

3. The piece of furniture according to Claim 2, in which the plate-shaped attachment element (40) has lateral dimensions which substantially correspond to the dimensions of the wall of the furniture body (10, 10', 10").

4. The piece of furniture according to Claim 2 or 3, in which the plate-shaped attachment element (40) is adhesively bonded to the wall of the furniture body (10, 10', 10").

5. The piece of furniture according to Claim 4, in which the plate-shaped attachment element (40) is adhesively bonded over the entire area to the wall of the furniture body (10, 10', 10").

6. The piece of furniture according to any one of Claims 1 to 5, in which the attachment element (40) comprises at least one core (41), which is arranged in a plane with the fitting (40), wherein the at least one core (41) and the fitting (30) are arranged between two continuous cover layers (42, 43).

7. The piece of furniture according to Claim 6, in which the two continuous cover layers (42, 43) are connected in a planar manner to the at least one core (41) and/or the fitting (30).

8. The piece of furniture according to Claim 7, in which the two continuous cover layers (42, 43) are laminated in a planar manner onto the at least one core (41) and/or the fitting (30).

9. The piece of furniture according to any one of Claims 2 to 8, comprising an arrangement of multiple furniture bodies (10, 10', 10"), wherein the at least one plate-shaped attachment element (40) is arranged externally on the arrangement and/or also between two or more of the furniture bodies (10, 10', 10").

10. The piece of furniture according to Claim 9, in which two plate-shaped attachment elements (40) resting on one another in parallel are arranged between two of the furniture bodies (10, 10', 10").

11. The piece of furniture according to Claim 9, comprising two furniture bodies (10, 10') pushed one into another, on each of which at least one plate-shaped attachment element (40) is externally arranged.

12. The piece of furniture according to any one of Claims 1 to 11, in which at least one furniture body (10, 10', 10") is manufactured from a material which cannot be processed by cutting.

13. The piece of furniture according to Claim 12, in which the at least one furniture body (10, 10', 10") is manufactured from glass, stone, or concrete.

## Revendications

1. Meuble avec au moins un corps de meuble (10, 10', 10") et au moins une ferrure (30) pour guider une partie de meuble mobile, dans lequel la ferrure (30) est intégrée dans un élément rapporté (40) qui est orienté parallèlement à une paroi de l'au moins un corps de meuble (10, 10', 10") et disposé sur l'extérieur du corps de meuble (10, 10', 10"), **caractérisé en ce que** l'au moins une ferrure (30) est une ferrure de volet qui guide un volet ou une disposition de volet formant la partie de meuble mobile, la ferrure de volet présentant un mécanisme de levier (31) qui peut être entièrement rentré, à part éventuellement des éléments de montage sur lesquels la partie de meuble mobile est fixée, dans une ouverture dans une face de l'élément rapporté (40).

2. Meuble selon la revendication 1, dans lequel l'élément rapporté (40) est en forme de panneau.

3. Meuble selon la revendication 2, dans lequel l'élément rapporté (40) en forme de panneau a des dimensions qui correspondent sensiblement aux dimensions de la paroi du corps de meuble (10, 10', 10").

4. Meuble selon les revendications 1 à 3, dans lequel l'élément rapporté (40) en forme de panneau est collé à la paroi du corps de meuble (10, 10', 10").

5. Meuble selon la revendication 4, dans lequel l'élément rapporté (40) en forme de panneau est collé sur toute sa surface à la paroi du corps de meuble (10, 10', 10").

6. Meuble selon l'une des revendications 1 à 5, dans lequel l'élément rapporté (40) présente au moins un noyau (41) qui est disposé dans le même plan que la ferrure (30), l'au moins un noyau (41) et la ferrure (30) étant disposé entre deux couches de couverture continues (42, 43) .

7. Meuble selon la revendication 6, dans lequel les deux couches de couverture continues (42, 43) sont assemblées à plat avec l'au moins un noyau (41) et/ou la ferrure (30).

8. Meuble selon la revendication 7, dans lequel les deux couches de couverture continues (42, 43) sont stratifiées à plat sur l'au moins un noyau (41) et/ou la ferrure (30).

9. Meuble selon l'une des revendications 2 à 8 présentant une disposition de plusieurs corps de meuble (10, 10' 10"), dans lequel l'au moins un élément rapporté (40) en forme de panneau est disposé sur l'extérieur de la disposition et/ou également entre deux ou plusieurs des corps de meuble (10, 10' 10").

10. Meuble selon la revendication 9, dans lequel deux éléments rapporté (40) en forme de panneau superposés parallèlement l'un à l'autre sont disposés entre deux des corps de meuble (10, 10' 10").

11. Meuble selon la revendication 9, présentant deux corps de meuble (10, 10') emboîtés l'un dans l'autre, dont chacun porte disposé sur l'extérieur au moins un élément rapporté (40) en forme de panneau.

12. Meuble selon l'une des revendications 1 bis 11, dans lequel l'au moins un corps de meuble (10, 10' 10") est fait d'un matériau qui ne peut pas être travaillé par enlèvement de copeaux.

13. Meuble selon la revendication 12, dans lequel l'au moins un corps de meuble (10, 10' 10") est fabriqué en verre, en pierre ou en béton.
